# EUROPÄISCHE PATENTSCHRIFT

(11) **EP 2 836 453 B1**
(45) Veröffentlichungstag und Bekanntmachung des Hinweises auf die Patenterteilung: **09.03.2016**
(21) Anmeldenummer: 13714925.8
(22) Anmeldetag: 08.04.2013
(51) Int. Cl.: B66B 5/00

(54) **ÜBERWACHUNGSEINRICHTUNG EINER AUFZUGSANLAGE**
MONITORING DEVICE FOR A LIFT FACILITY
DISPOSITIF DE SURVEILLANCE D'UNE INSTALLATION D'ÉLÉVATION

(30) Priorität: 12.04.2012 EP 12163960
(43) Veröffentlichungstag der Anmeldung: 18.02.2015
(73) Patentinhaber: Inventio AG, 6052 Hergiswil NW (CH)
(72) Erfinder: HENNEAU, Philippe, CH-8005 Zürich (CH)
(86) Internationale Anmeldenummer: PCT/EP2013/057330
(87) Internationale Veröffentlichungsnummer: WO 2013/153044

(56) Entgegenhaltungen:
- EP-A2- 1 454 866
- WO-A1-2004/096690
- US-A1- 2002 117 358
- US-A1- 2005 082 121
- US-B2- 7 954 606

## Beschreibung

Die Erfindung betrifft eine Aufzugsanlage mit einer Überwachungseinrichtung, welche zur Überwachung von Schachttüren und zur Überwachung des Aufzugsschachtes geeignet ist.

Bekannte in Gebäuden angeordnete Aufzugsanlagen umfassen einen Aufzugsschacht, in dem eine Aufzugskabine verfahrbar angeordnet ist. Einzelne Stockwerke des Gebäudes weisen Öffnungen zu diesem Aufzugsschacht auf, die entlang einzelner Positionen der verfahrbaren Aufzugskabine angeordnet sind. Diese Öffnungen können durch Schachttüren verschlossen werden. Bei einer Anordnung der Aufzugskabine an einer dieser Schachttüren kann die Aufzugskabine durch diese Schachttür betreten werden. Bei einer Öffnung jeder anderen Schachttür ist der Aufzugsschacht zu diesem Zeitpunkt frei zugänglich. Um Personen vor Verletzungen im Aufzugsschacht zu schützen, sind die Schachttüren in einen Sicherheitskreis eingebunden. Dieser Sicherheitskreis bewirkt, dass bei einer entriegelten bzw. geöffneten Schachttür die Aufzugskabine nicht im Aufzugsschacht verfahren werden kann. Bei anschliessend verriegelten bzw. geschlossenen Schachttüren ist gemäss der Funktion dieses Sicherheitskreises die Aufzugskabine im Aufzugsschacht verfahrbar. Dennoch können sich Personen im Aufzugsschacht, insbesondere in dessen Schachtgrube, befinden.

US 7,954,606 zeigt ein Aufzugssicherheitssystem mit einem Sensor zum Detektieren einer im Aufzugsschacht anwesenden Person. Der Sensor kann auf der Aufzugskabine oder in der Schachtgrube angeordnet sein.
Problematisch bei einer solchen Lösung ist, dass für ein solches Sicherheitssystem ein zusätzlicher kostenintensiver Sensor im Aufzugsschacht angeordnet werden muss.

EP 1 454 866 A2 offenbart eine Aufzugsanlage gemäß dem Oberbegriff des Anspruchs 1 und ein Verfahren gemäß dem Oberbegriff des Anspruchs 10.

Aufgabe der Erfindung ist es daher, eine Aufzugsanlage mit einer verbesserten Überwachungseinrichtung auszustatten.

Die Aufgabe wird gelöst durch eine Aufzugsanlage mit einer Überwachungseinrichtung zur Überwachung von Schachttüren, wobei die Aufzugsanlage eine in einem Aufzugsschacht verfahrbare Aufzugskabine aufweist, mit einem Schachttürkontaktschalter, der an einer der Schachttüren angeordnet ist, und einer sicherheitsrelevanten Schaltung, vorzugsweise einem Sicherheitskreis , die eine Stellung der Schachttüren mittels des Schachttürkontaktschalters überwacht, dadurch gekennzeichnet, dass die Aufzugsanlage zusätzlich eine von der sicherheitsrelevanten Schaltung unabhängige Überwachungsschaltung zur Überwachung des Aufzugsschachtes aufweist, wobei die Aufzugsanlage durch die Überwachungsschaltung in einen Sicherheitsmodus versetzbar ist, wenn der Schachttürkontaktschalter geöffnet ist und die Aufzugskabine nicht auf Höhe der Schachttür angeordnet ist.

Die Aufgabe wird ebenso gelöst durch ein Verfahren zum Betreiben einer Aufzugsanlage mit einer Überwachungseinrichtung, wobei die Aufzugsanlage eine in einem Aufzugsschacht verfahrbare Aufzugskabine und Schachttüren aufweist, wobei ein Schachttürkontaktschalter, welcher an einer der Schachttüren der Aufzugsanlage angeordnet ist, geöffnet wird, und eine sicherheitsrelevante Schaltung basierend auf der detektierten Öffnung des Schachttürkontaktschalters beeinflusst wird, und zusätzlich eine von der sicherheitsrelevanten Schaltung unabhängige Überwachungsschaltung basierend auf der detektierten Öffnung des Schachttürkontaktschalters beeinflusst wird, wobei die Aufzugsanlage durch die Überwachungsschaltung in einen Sicherheitsmodus versetzt wird, wenn der Schachttürkontaktschalter geöffnet ist und die Aufzugskabine nicht auf Höhe der Schachttür angeordnet ist.

Gemäss der vorliegenden Beschreibung sind Personen, die sich im Aufzugsschacht befinden oder diesen betreten haben, als Personen zu verstehen, die ausserhalb des Innenraumes der Aufzugskabine im Aufzugsschacht sind.

Eine Person kann den Aufzugsschacht ausschliesslich durch eine der geöffneten Schachttüren betreten. Beispielhaft kann diese Person ein Servicetechniker oder jede andere Person sein, die diese Schachttür mittels eines Werkzeuges öffnen kann. Während eines geöffneten oder entriegelten Zustandes der Schachttür bewirkt eine sicherheitsrelevante Schaltung, dass die Aufzugskabine nicht verfahren werden kann. Unbemerkt von der im Aufzugsschacht befindlichen Person ist es jedoch möglich, dass die Schachttür wieder verschliesst bzw. verriegelt, da eine solche Schachttür üblicherweise selbstschliessend bzw. -verriegelnd ist. Das ist insbesondere bei Arbeiten des Servicetechnikers im Aufzugsschacht der Fall. Die sicherheitsrelevante Schaltung bewirkt in diesem Fall eine Fort-setzung eines Normalbetriebes der Aufzugskabine, was eine Gefahr für die im Aufzugsschacht befindliche Person darstellen kann. Demnach muss zur Sicherheit bei Öffnung bzw. Entriegelung einer Schachttür, an der die Aufzugskabine zu diesem Zeitpunkt nicht angeordnet ist, davon ausgegangen werden, dass eine Person in den Aufzugsschacht eingestiegen sein kann. Für die Funktion der sicherheitsrelevanten Schaltung ist an der überwachten Schachttür ein Schachttürkontaktschalter angeordnet, mit dessen Hilfe die Öffnung bzw. Entriegelung der Schachttür detektiert wird.

Der Erfindung liegt die Erkenntnis zugrunde, dass dieser Schachttürkontaktschalter zusätzlich zur Verwendung in der sicherheitsrelevanten Schaltung derart genutzt werden kann, dass die in den Aufzugsschacht eingedrungene Person geschützt wird. Zu diesem Zweck wird an den Schachttürkontaktschalter zusätzlich zur sicherheitsrelevanten Schaltung eine unabhängige Überwachungsschaltung angebunden, mittels dessen die Aufzugsanlage in einen Sicherheitsmodus versetzbar ist, wenn der Innenraum der Aufzugskabine nicht an der geöffneten überwachten Schachttür angeordnet ist. Dieser Sicherheitsmodus bleibt erfindungsgemäß über den Zeitpunkt hinaus, zu welchem der Schachttürkontaktschalter geschlossen wird, bestehen. Derart wird trotz einer Wiederverschliessung bzw. Wiederverriegelung der Schachttür die in den Aufzügsschacht eingedrungene Person vor Verletzungen geschützt. Eine Fortsetzung des Normalbetriebes ist nur mittels Deaktivierung des Sicherheitsmodus nach Überprüfung des Aufzugsschachtes möglich. So muss ein notwendig vorhandener Schachttürkontaktschalter lediglich neu verdrahtet werden und nicht um eine Sensorik an der Schachttür ergänzt werden, was beispielsweise bei einer Modernisierung von Aufzugsanlagen zu Problemen, beispielsweise Platzproblemen führen kann.

Beispielhaft kann der Sicherheitsmodus derart ausgebildet sein, dass ein Verfahrweg der Aufzugskabine der sich im Sicherheitsmodus befindlichen Aufzugsanlage gegenüber einem Verfahrweg der Aufzugskabine der sich im Normalbetrieb befindlichen Aufzugsanlage eingeschränkt ist. Das heisst, dass die Aufzugskabine nicht mehr derart verfahren werden kann, dass sie bei aktiviertem Sicherheitsmodus an der obersten und/oder untersten Schachttür der Aufzugsanlage angeordnet werden kann. Derart kann die in den Aufzugsschacht eingedrungene Person, welche sich in der Schachtgrube oder auf der Aufzugskabine befindet, nicht durch die Bewegung der Aufzugskabine und/oder eines Gegengewichtes gefährdet werden. Darüber hinaus oder alternativ dazu kann der Sicherheitsmodus derart ausgebildet sein, dass eine Verfahrgeschwindigkeit, welche im Sicherheitsmodus angewendet wird, gegenüber dem Normalbetrieb der Aufzugskabine reduziert ist.

Alternativ zur Beeinflussung der Verfahrgeschwindigkeit bzw. des Verfahrweges kann der Sicherheitsmodus derart ausgestaltet sein, dass der Sicherheitsmodus einen Stopp der Aufzugskabine bewirkt.

Bei einer Weiterbildung der Aufzugsanlage ist der Schachttürkontaktschalter ausschliesslich geöffnet, wenn die erste Schachttür in entriegelter oder geöffneter Stellung ist. So kann sichergestellt werden, dass die Aufzugsanlage nicht fehlerhaft bei dennoch geschlossener erster Schachttür in den Sicherheitsmodus versetzt wird.

Eine Weiterbildung der Aufzugsanlage weist eine den Schachttürkontaktschalter aufweisende Steuerschaltung auf, wobei die Steuerschaltung ein durch den Schachttürkontaktschalter schaltbares Schaltelement, vorzugsweise ein Schütz oder Relais, aufweist, wobei ein Schaltvorgang des Schachttürkontaktschalters mittels dieses Schaltelements einen Schaltvorgang in der sicherheitsrelevanten Schaltung und einen Schaltvorgang in der Überwachungsschaltung bewirkt. Derart kann sichergestellt werden, dass die Überwachungsschaltung nicht an die sicherheitsrelevante Schaltung angeschlossen wird, diese sicherheitsrelevante Schaltung also unabhängig von der Überwachungsschaltung ist.

Eine Weiterbildung der Aufzugsanlage umfasst einen in der Überwachungsschaltung angeordneten Signalgeber und eine im Aufzugsschacht angeordnete Notstopp-Taste, wobei der Signalgeber an der Notstopp-Taste angeordnet ist und der Signalgeber in dem durch die Überwachungsschaltung ausgelösten Sicherheitsmodus ein Signal generiert, welches vorzugsweise akustisch oder visuell ist. Die Notstopp-Taste, an der der Signalgeber angeordnet ist, kann an einem Kabinendach oder in der Schachtgrube angeordnet sein. So kann eine Person, die sich im Aufzugsschacht aufhält, schnell auf die Notstopp-Taste aufmerksam gemacht werden.

Bei einer Weiterbildung der Aufzugsanlage ist die Schachttür an der Schachtgrube angeordnet. Derart kann die Schachtgrube der Aufzugsanlage überwacht werden, also eine Person geschützt werden, die sich in der Schachtgrube der Aufzugsanlage aufhält.

Bei einer Weiterbildung der Aufzugsanlage umfasst die Überwachungsschaltung einen Überwachungsschalter, wobei der Überwachungsschalter bei einem Schaltvorgang des Schachttürkontaktschalters betätigt wird und mittels eines Überbrückungskontaktes bei einer Anordnung der Aufzugskabine auf Höhe der ersten Schachttür überbrückt wird. Derart wird sichergestellt, dass die Aufzugsanlage nicht aufgrund einer geöffneten bzw. entriegelten Schachttür in den Sicherheitsmodus versetzt werden kann, wenn die Aufzugskabine so angeordnet ist, dass sie durch diese Schachttür betreten werden kann.

Bei einer Weiterbildung des Verfahrens wird der Sicherheitsmodus automatisch ausgelöst. Derart kann die Person im Aufzugsschacht geschützt werden, ohne dass diese aktiv werden muss.

Bei einer Weiterbildung des Verfahrens wird der Schachttürkontaktschalter der an einer Schachtgrube angeordneten Schachttür überwacht. Derart kann eine Person geschützt werden, die in die Schachtgrube eingestiegen ist.

Im Folgenden wird die Erfindung anhand von Figuren näher erläutert. Es zeigen:
- Figur 1:: eine Aufzugsanlage mit einer sicherheitsrelevanten Schaltung,
- Figur 2:: ein Schaltschema einer Aufzugsanlage mit einer Überwachungseinrichtung,
- Figur 3:: einen unteren Teil eines Aufzugsschachtes der Aufzugsanlage, und
- Figur 4:: ein weiteres Schaltschema einer Aufzugsanlage mit einer Überwachungseinrichtung.

Figur 1 zeigt eine Aufzugsanlage 22 mit einer sicherheitsrelevanten Schaltung 8. Die Aufzugsanlage 22 weist einen Aufzugsschacht 24 mit Schachttüren 4a, 4b, 4c und eine in dem Aufzugsschacht 24 verfahrbare Aufzugskabine 26 auf. Die Aufzugskabine 26 hat ein Kabinendach 31. Beispielhaft ist die Aufzugskabine 26 an einer im Aufzugsschacht 24 obersten Schachttür 4c angeordnet. Die sicherheitsrelevante Schaltung 8 ist vorzugsweise ein Sicherheitskreis 8' und kann Bestandteil einer Überwachungseinrichtung sein. Der Aufzugsschacht 24 umfasst eine Schachtgrube 28. An jeder der Schachttüren 4a, 4b, 4c ist ein Schachttürkontaktschalter 6a, 6b, 6c angeordnet, die die sicherheitsrelevanten Schaltung 8 beeinflussen. Die sicherheitsrelevante Schaltung 8 ist mit einer Aufzügssteuerung 30 der Aufzugsanlage 22 verbunden. Eine Öffnung oder Entriegelung einer der Schachttüren 4a, 4b, 4c öffnet den zugeordneten Schachttürkontaktschalter 6a, 6b, 6c und beeinflusst die Aufzugssteuerung 30 derart, dass die Aufzugskabine 26 während der Öffnung des Schachttürkontaktschalters 6a, 6b, 6c nicht in einem Normalbetrieb verfahren werden kann.

Figur 2 und 4 zeigen ein vereinfachtes Schaltschema einer Überwachungseinrichtung 2 für eine Aufzugsanlage zur Überwachung von Schachttüren. An jeder der Schachttüren ist ein Schachttürkontaktschalter 6a, 6b, 6c angeordnet. Die Überwachungseinrichtung 2 wird beispielhaft in der Aufzugsanlage 22 gemäss Figur 1 angeordnet. Das Schaltschema ist in einem spannungslosen Zustand gezeigt. Die Überwachungseinrichtung 2 umfasst eine Steuerschaltung 12, eine sicherheitsrelevante Schaltung 8 und eine Überwachungsschaltung 10. Das Schaltschema zeigt ausserdem eine Aufzugssteuerung 30. Die sicherheitsrelevante Schaltung 8 ist mit der Aufzugssteuerung 30 verbunden. Ein erster der Schachttürkontaktschalter 6a ist an einer ersten der Schachttüren 4a angeordnet und Bestandteil der Steuerschaltung 12. In der Steuerschaltung 12 ist zusätzlich ein Schaltelement 14 angeordnet. Das Schaltelement 14 ist beispielhaft ein Schütz oder ein Relais. Jeder weitere Schachttürkontaktschalter 6b, 6c ist in der sicherheitsrelevanten Schaltung 8 angeordnet. Der erste Schachttürkontaktschalter 6a beeinflusst zusätzlich zur sicherheitsrelevanten Schaltung 8 auch die Überwachungsschaltung 10. Die sicherheitsrelevante Schaltung 8 umfasst einen Sicherheitsschalter 14.1. Die Überwachungsschaltung 10 umfasst einen Überwachungsschalter 14.2 und einen Überbrückungskontakt 44. Eine Öffnung des ersten Schachttürkontaktschalters 6a in der Steuerschaltung 12 bei einer Öffnung bzw. Entriegelung der ersten Schachttür führt gemäss der Funktion des Schaltelements 14 dazu, dass der Überwachungsschalter 14.2 in der Überwachungsschaltung 10 und der Sicherheitsschalter 14.1 in der sicherheitsrelevanten Schaltung 8 geschaltet werden. Die Schaltung des Überwachungsschalters 14.2 bewirkt bei der Öffnung des ersten Schachttürkontaktschalters 6a, dass die Aufzugsanlage 22 in einen Sicherheitsmodus versetzt werden kann, wenn die gemäss Figur 1 beschriebene Aufzugskabine nicht an der ersten Schachttür angeordnet ist.

Eine Öffnung des ersten Schachttürkontaktschalters 6a beeinflusst damit die sicherheitsrelevante Schaltung 8 mittels des Schaltelementes 14 derart, dass ein in der sicherheitsrelevanten Schaltung 8 angeordneter Sicherheitsschalter 14.1 die Schaltvorgänge des ersten Schachttürkontaktschalters 6a derart gleichwertig ausführt, als wäre der erste Schachttürkontaktschalter 6a innerhalb der sicherheitsrelevanten Schaltung 8 angeordnet.

Bei einer Anordnung der Aufzugskabine an der ersten Schachttür, gleichbedeutend mit einer Anordnung der Aufzugskabine auf Höhe der ersten Schachttür, ist es nicht möglich, den Aufzugsschacht durch die geöffnete erste Schachttür zu betreten. Entsprechend wird bei der Anordnung der Aufzugskabine an der ersten Schachttür der Überwachungsschalter 14.2 mittels des Überbrückungskontaktes 44 überbrückt. Zu diesem Zweck ist ein Überbrückungselement 45 an der Aufzugskabine angeordnet, welches bei Anordnung der Aufzugskabine an der ersten Schachttür 4a den Überbrückungskontakt 44 schliesst. Das Überbrückungselement 45 und/oder der Überbrückungskontakt 44 können so ausgeführt sein, dass der Überwachungsschalter 14.2 auch überbrückt wird, wenn der Schachttürkontaktschalter 6a und somit der Überwachungsschalter 14.2 im Verlauf eines vorzeitigen Türöffnens der Schachttür 4a geöffnet wird. Bei einer Öffnung des Überwachungsschalters 14.2 ohne dessen Überbrückung ist die Aufzugsanlage in einen Sicherheitsmodus versetzbar.

Figur 2 zeigt eine erste Ausführungsvariante des Schaltschemas der Aufzugsanlage mit der Überwachungseinrichtung 2. Die Überwachungseinrichtung 2 umfasst einen Notstopp-Schaltung 60, die mit der Aufzugssteuerung 30 verbunden ist. In der Notstopp-Schaltung 60 ist eine Notstopp-Taste 18 angeordnet. Die Notstopp-Taste 18 ist in einem Aufzugsschacht der Aufzugsanlage angeordnet. Die Überwachungsschaltung 10 der Überwachungseinrichtung 2 beinhaltet einen Signalgeber 16 und ein Schaltelement, beispielhaft eine Relaisschalteranordnung 50.1, 50.2. Der Signalgeber 16 kann in unmittelbarer Umgebung der Notstopp-Taste 18 oder an der Notstopp-Taste 18 innerhalb des Aufzugsschachtes angeordnet sein, wobei die Notstopp-Taste 18 von einer durch die erste Schachttür 4a in den Aufzugsschacht eingestiegenen Person erreichbar ist. Bei der Öffnung des Überwachungsschalters 14.2 und nicht erfolgter Überbrückung des Überwachungsschalters 14.2 generiert der Signalgeber 16 ein Signal, welches beispielhaft visuell oder akustisch ist. Das Signal dient dazu, die im Aufzugsschacht befindliche Person auf die Notstopp-Taste 18 aufmerksam zu machen. Derartig auf die Notstopp-Taste 18 aufmerksam gemacht, wird es der Person ermöglicht, bei einer beispielhaften Gefahrensituation durch die verfahrende Kabine schnell die Notstopp-Taste 18 zu betätigen und somit die Aufzugsanlage in den Sicherheitsmodus zu versetzen.

Figur 4 zeigt eine weitere Ausführungsvariante des Schaltschemas der Aufzugsanlage mit der Überwachungseinrichtung 2. Die Überwachungseinrichtung 2 umfasst eine Notstopp-Schaltung 60, die mit der Aufzugssteuerung 30 verbunden ist. Die Notstopp-Schaltung 60 weist eine Notstopp-Taste 18 und einen Notstopp-Schalter 19.1 auf. Die Überwachungsschaltung 10 weist einen Überwachungsnotschalter 19 auf.

Bei einer Öffnung des ersten Schachttürkontaktschalters 6a und gleichzeitiger Nichtüberbrückung des Überbrückungskontaktes 44 durch das Überbrückungselement 45 bewirkt der Überwachungsnotschalter 19, dass der Notstopp-Schalter 19.1 betätigt und die Aufzugsanlage in den Sicherheitsmodus versetzt wird. Entsprechend können eine derartige Betätigung des Notstopp-Schalters 19.1 und eine Betätigung der Notstopp-Taste 18 durch eine Person die Aufzugssteuerung 30 auf vergleichbare Art und Weise beeinflussen. Die Überwachungsschaltung 10 bewirkt demgemäss bei Öffnung bzw. Entriegelung der ersten Schachttür 4a, dass die Aufzugsanlage automatisch in den Sicherheitsmodus versetzt wird, wenn gleichzeitig die Aufzugskabine nicht an der dem ersten Schachttürkontaktschalter 6a zugeordneten Schachttür der Aufzugsanlage angeordnet ist.

Figur 3 zeigt den unteren Teil eines Aufzugsschachtes 24 der Aufzugsanlage, insbesondere eine Schachtgrube 28, mit Teilen einer Überwachungseinrichtung 2. Dargestellt ist eine zu überwachende erste Schachttür 4a, die unmittelbar an der Schachtgrube 28 angeordnet ist, wobei die Schachtgrube 28 durch die unmittelbar an ihr angeordnete Schachttür 4a betreten werden kann. An der ersten Schachttür 4a ist ein erster Schachttürkontaktschalter 6a angeordnet, der die sicherheitsrelevante Schaltung und die Überwachungsschaltung der Überwachungseinrichtung beeinflusst. In der Umgebung der ersten Schachttür 4a ist ein Überbrückungskontakt 44 der Überwachungseinrichtung 2 angeordnet, so dass ein an der nicht dargestellten Aufzugskabine angeordnetes Überbrückungselement einen nicht dargestellten Überwachungsschalter der Überwachungsschaltung überbrücken kann. An einer in der Schachtgrube 28 angeordneten Notstopp-Taste 18 ist ein Signalgeber 16 angeordnet. Sowohl die sicherheitsrelevante Schaltung als auch die Notstopp-Taste 18 sind mit einer Aufzugssteuerung verbunden. Restliche die erste Schachttür 4a betreffende Elemente der Überwachungseinrichtung 2 können in einer Überwachungsbox 48 angeordnet sein.

Alternativ zur Einbindung der unmittelbar an der Schachtgrube 28 angeordneten Schachttür 4a können auch mehrere Schachttüren der Aufzugsanlage in eine Steuerschaltung einer erfindungsgemässen Überwachungseinrichtung eingebunden werden, um beispielsweise eine auf dem Kabinendach der Aufzugskabine befindliche Person zu schützen. Derart können auch mehrere Schachttüren, die unmittelbar an der Schachtgrube 28 gangeordnet sind, überwacht werden. Bei der Ausführungsvariante, deren Überwachungsschaltung einen Signalgeber umfasst, ist eine Notstopp-Taste am Kabinendach bzw. an der Aufzugskabine anzuordnen, damit diese von der zu schützenden Person erreicht werden kann.

## Patentansprüche

1. Aufzugsanlage (22) mit einer Überwachungseinrichtung (2) zur Überwachung von Schachttüren (4a, 4b, 4c), wobei die Aufzugsanlage (22) eine in einem Aufzugsschacht (24) verfahrbare Aufzugskabine (26) aufweist, mit
einem Schachttürkontaktschalter (6a), der an einer der Schachttüren (4a) angeordnet ist, und
einer sicherheitsrelevanten Schaltung (8), vorzugsweise einem Sicherheitskreis (8'), die eine Stellung der Schachttüron (4a, 4b, 4c) mittels des Schachttürkontaktschalters (6a) überwacht, dadurch gekenntzeichnet, dass die Aufzugsanlage (22) zusätzlich eine von der sicherheitsrelevanten Schaltung (8) unabhängige Überwachungsschaltung (10) zur Überwachung des Aufzugsschachtes (24) aufweist, wobei die Aufzugsanlage (22) durch die Überwachungsschaltung (10) in einen Sicherheitsmodus versetzbar ist, wenn der Sehachttürkontaktschalter (6a) geöffnet ist und die Aufzugskabine (26) nicht auf Höhe der Schachttür (4a) angeordnet ist, **dadurch gekennzeichnet, dass** der Sicherheitsmodus derart ausgebildet ist, dass er bei einer Schliessung des Schachttürkontaktschalters (6a) beständig ist.

2. Aufzugsanlage nach Anspruch 1, wobei der Sicherheitsmodus derart ausgebildet ist, dass ein Verfahrweg der Aufzugskabine (26) der sich im Sicherheitsmodus befindlichen Aufzugsanlage (22) gegenüber einem Verfahrweg der Aufzugskabine der sich im Normalbetrieb befindlichen Aufzugsanlage (26) eingeschränkt ist oder der Sicherheitsmodus einen Stopp der Aufzugskabine (26) bewirkt.

3. Aufzugsanlage (22) nach einem der vorangegangenen Ansprüche, wobei der Schachttürkontaktschalter (6a) ausschliesslich geöffnet ist, wenn die Schachttür (4a) in entriegelter oder geöffneter Stellung ist.

4. Aufzugsanlage (22) nach einem der vorangegangenen Ansprüche, mit einer don Schachttürkontaktschalter (6a) aufweisenden Steuerschaltung (12), wobei die Steuerscheltung (12) ein durch den Schachttürkontaktschalter (6a) schaltbares Schaltelement (14), vorzugsweise ein Schütz oder Relais, aufweist, wobei ein Schaltvorgang des Schachttürkontaktschalters (6a) mittels dieses Schaltelements (14) einen Schaltvorgang in der sicherheitsrelevanten Schaltung (8) und einen Schaltvorgang in der Überwachungsschaltung (10) bewirkt.

5. Aufzugsanlage (22) nach einem der vorangegangenen Ansprüche, wobei die Aufzugsanlage (22) einen in der Überwachungsschaltung (10) angeordneten Signalgeber (16) und eine im Aufzugsschacht angeordnete Notstopp-Tasto (18) umfasst, wobei der Signalgeber (16) an der Notstopp-Taste (18) angeordnet ist und der Signalgeber (16) in dem durch die Überwachungsschaltung (10) ausgelösten Sicherheitsmodus ein Signal generiert, welches vorzugsweise akustisch oder visuell ist.

6. Aufzugsanlage (22) nach Anspruch 5, wobei die Notstopp-Taste (18) in einer Schachtgrubo (28) angeordnet ist.

7. Aufzugsanlage (22) nach einem der vorangegangenen Ansprüche, wobei die Schachttür (4a) an einer/der Schachtgrube (28) angeordnet ist.

8. Aufzugsanlage (22) nach Anspruch 5, wobei die Notstopp-Taste (18) an einem Kabinendach (31) der Aufzugskabine (26) angeordnet ist.

9. Aufzugsanlage (22) nach einem der vorangegangenen Ansprüche, wobei die Überwachungsschaltung (10) einen Überwachungsschalter (14.2) umfasst, wobei der Überwachungsschalter (14.2) bei einem Schaltvorgang des Schachttürkontaktschalters (6a) betätigt wird und mittels eines Überbrückungskontaktes (44) bei einer Anordnung der Aufzugskabine (26) auf Höhe der Schachttür (4a) Uberbrüokt wird.

10. Verfahren zum Betreiben einer Aufzugsanlage (22) mit einer Überwachungseinrichtung (2), wobei die Aufzugsanlage (22) eine in einem Aufzugsschacht (24) verfahrbare Aufzugskabine (26) und Schachttüren (4a, 4b, 4c) aufweist, wobei:
ein Schachttürkontaktschalter (6a), welcher an einer der Schachttüren (4a) der Aufzugsanlage (22) angeordnet ist, geöffnet wird, und
eine sicherheitsrelevante Schaltung (8, 8') basierond auf der detektierten Öffnung des Schachttürkontaktschalters (6a) beeinflusst wird, und zusätzlich
eine von der sicherheitsrelevanten Schaltung (8) unabhängige Überwachungsschaltung (10) basierend auf der detektierten Öffnung des Schachttürkontaktschalters (6a) beeinflusst wird,
wobei die Aufzugsanlage (22) durch die Überwachungsschaltung (10) in einen Sicherheitsmodus versetzt wird, wenn der Schachttürkontaktschalter (6a) geöffnet ist und die Aubugskabine (26) nicht auf Höhe der Schachttür (4a) angeordnet ist, **dadurch gekennzeichnet, dass** der mittels der Überwachungsschaltung (10) aktivierte Sicherheitsmodus bei einer Schliessung des Schachttürkontaktschalters (6a) bestehen bleibt.

11. Verfahren nach Anspruch 10, wobei der Sicherheitsmodus automatisch ausgelöst wird.

12. Verfahren nach Anspruch 10, wobei durch dio Überwachungsschaltung (10) ein vorzugsweise akustisches oder visuelles Signal generiert wird, wobei das Signal geeignet ist, eine Person auf eine Notstopp-Taste (18) der Überwachungseinrichtung (2) aufmerksam zu machen.

13. Verfahren nach einem der Ansprüche 10 bis 12, wobei der Schachttürkontaktschalter (6a) der an einer Schachtgrube (28) angeordneten Schachttür (4a) überwacht wird.

## Claims

1. Lift installation (22) with a monitoring device (2) for monitoring shaft doors (4a, 4b, 4c), wherein the lift installation (22) comprises a lift cage (26) movable in a lift shaft (24), with a shaft door contact switch (6a), which is arranged at one of the shaft doors (4a), and a safety-relevant circuit (8), preferably a safety circuit (8') which monitors a setting of the shaft doors (4a, 4b, 4c) by means of the shaft door contact switch (6a), **characterised in that** the lift installation (22) additionally comprises a monitoring circuit (10), which is independent of the safety-relevant circuit (8), for monitoring the lift shaft (24), wherein the lift installation (22) can be set by the monitoring circuit (10) into a safety mode when the shaft door contact switch (6a) is opened and the lift cage (26) is not arranged at the level of the shaft door (4a), **characterised in that** the safety mode is such that it is unchanging when the shaft door contact switch (6a) is closed.

2. Lift installation according to claim 1, wherein the safety mode is such that a travel path of the lift cage (26) of the lift installation (22) in the safety mode is restricted by comparison with a travel path of the lift cage of the lift installation (26) in normal operation or the safety mode causes stopping of the lift cage (26).

3. Lift installation (22) according to one of the preceding claims, wherein the shaft door contact switch (6a) is opened exclusively when the shaft door (4a) is an unlocked or open setting.

4. Lift installation 922) according to any one of the preceding claims, with a control circuit (12) comprising the shaft door contact switch (6a) wherein the control circuit (12) comprises a switch element (14), preferably a circuitbreaker or relay, switchable by the shaft door contact circuit (6a), wherein a switching process of the shaft door contact switch (6a) causes by means of this switch element (14) a switching process in the safety-relevant circuit (8) and a switching process in the monitoring circuit (10).

5. Lift installation (22) according to any one of the preceding claims, wherein the lift installation (22) comprises a signal transmitter (16), which is arranged in the monitoring circuit (10), and an emergency stop button (18), which is arranged in the lift shaft, wherein the signal transmitter (16) is arranged at the emergency stop button (18) and the signal transmitter (16) generates a signal, which is preferably acoustic or visual, in the safety mode triggered by the monitoring circuit (10).

6. Lift installation (22) according to claim 5, wherein the emergency stop button (18) is arranged in a shaft pit (28).

7. Lift installation (22) according to any one of the preceding claims, wherein the shaft door (4a) is arranged at a or the shaft pit (28).

8. Lift installation (22) according to claim 5, wherein the emergency stop button (18) is arranged at a cage roof (31) of the lift cage (26).

9. Lift installation (22) according to any one of the preceding claims, wherein the monitoring circuit (10) comprises a monitoring switch (14.2), wherein the monitoring switch (14.2) is actuated when a switching process of the shaft door contact switch (6a) takes place and is bridged over by means of a bridging-over contact (44) when the lift cage (26) is arranged at the level of the shaft door (4a).

10. Method of operating a lift installation (22) with a monitoring device (2), wherein the lift installation (22) comprises a lift cage (26), which is movable in a lift shaft (24), and shaft doors (4a, 4b, 4c), wherein:
a shaft door contact switch (6a), which is arranged at one of the shaft doors (4a) of the lift installation (22), is opened, and
a safety-relevant circuit (8, 8') is influenced based on the detected opening of the shaft door contact switch (6a), and in addition
a monitoring circuit (10) independent of the safety-relevant circuit (8) is influenced based on the detected opening of the shaft door contact switch (6a),
wherein the lift installation (22) is set by the monitoring circuit (10) into a safety mode when the shaft door contact switch (6a) is opened and the lift cage (26) is not arranged at the level of the shaft door (4a),
**characterised in that** the safety mode activated by means of the monitoring circuit (10) is maintained when the shaft door contact switch (6a) is closed.

11. Method according to claim 10, wherein the safety mode is triggered automatically.

12. Method according to claim 10, wherein a preferably acoustic or visual signal is generated by the monitoring circuit (10), wherein the signal is suitable for drawing the attention of a person to an emergency stop button (18) of the monitoring device (2).

13. Method according to any one of claims 10 to 12, wherein the shaft door contact switch (6a) of the shaft door (4a) arranged at a shaft pit (28) is monitored.

## Revendications

1. Installation d'ascenseur (22) avec un dispositif de surveillance (2) pour surveiller des portes palières (4a, 4b, 4c), étant précisé que l'installation d'ascenseur (22) comporte une cabine d'ascenseur (26) apte à circuler dans une cage d'ascenseur (24), avec
un contacteur de porte palière (6a) qui est disposé sur l'une des portes palières (4a), et
un montage de sécurité (8), de préférence un circuit de sécurité (8'), qui surveille une position des portes palières (4a, 4b, 4c) à l'aide du contacteur de porte palière (6a),
**caractérisée en ce que** l'installation d'ascenseur (22) comporte en supplément un montage de surveillance (10), indépendant du montage de sécurité (8), pour surveiller la cage d'ascenseur (24), étant précisé que l'installation d'ascenseur (22) est apte à être amenée par le montage de surveillance (10) dans un mode de sécurité si le contacteur de porte palière (6a) est ouvert et si la cabine d'ascenseur (26) ne se trouve pas à la hauteur de la porte palière (4a), **caractérisée en ce que** le mode de sécurité est conçu de manière à être constant en cas de fermeture du contacteur de porte palière (6a).

2. Installation d'ascenseur selon la revendication 1, étant précisé que le mode de sécurité est conçu de telle sorte qu'une course de la cabine (26) de l'installation d'ascenseur (22) qui se trouve en mode de sécurité est limitée par rapport à une course de la cabine de l'installation d'ascenseur (22) qui se trouve en mode normal, ou le mode de sécurité provoque un arrêt de la cabine d'ascenseur (26).

3. Installation d'ascenseur (22) selon l'une des revendications précédentes, étant précisé que le contacteur de porte palière (6a) est ouvert exclusivement lorsque la porte palière (4a) est en position déverrouillée ou ouverte.

4. Installation d'ascenseur (22) selon l'une des revendications précédentes, avec un circuit de commande (12) qui comporte le contacteur de porte palière (6a), étant précisé que le circuit de commande (12) comporte un élément de commutation (14), de préférence un contacteur interrupteur ou un relais, apte à être commuté par le contacteur de porte palière (6a), étant précisé qu'une opération de commutation du contacteur de porte palière (6a) à l'aide de cet élément de commutation (14) provoque une opération de commutation dans le circuit de sécurité (8) et une opération de commutation dans le circuit de surveillance (10).

5. Installation d'ascenseur (22) selon l'une des revendications précédentes, étant précisé que l'installation d'ascenseur (22) comprend un générateur de signaux (16) disposé dans le circuit de surveillance (10), et un bouton d'arrêt d'urgence (18) disposé dans la cage d'ascenseur, étant précisé que le générateur de signaux (16) est disposé sur le bouton d'arrêt d'urgence (18) et que ledit générateur de signaux (16), en mode de sécurité déclenché par le circuit de surveillance (10), génère un signal qui est de préférence acoustique ou visuel.

6. Installation d'ascenseur (22) selon la revendication 5, étant précisé que le bouton d'arrêt d'urgence (18) est disposé dans une cuvette de cage (28).

7. Installation d'ascenseur (22) selon l'une des revendications précédentes, étant précisé que la porte palière (4a) est disposée sur une/la cuvette de cage (28).

8. Installation d'ascenseur (22) selon la revendication 5, étant précisé que le bouton d'arrêt d'urgence (18) est disposé sur un toit (31) de la cabine d'ascenseur (26).

9. Installation d'ascenseur (22) selon l'une des revendications précédentes, étant précisé que le circuit de surveillance (10) comprend un commutateur de surveillance (14.2), et que le commutateur de surveillance (14.2) est actionné lors d'une opération de commutation du contacteur de porte palière (6a), et est court-circuité à l'aide d'un contact de court-circuit (44) quand la cabine d'ascenseur (26) est disposée à la hauteur de la porte palière (4a).

10. Procédé pour faire fonctionner une installation d'ascenseur (22) avec un dispositif de surveillance (2), étant précisé que l'installation d'ascenseur (22) comporte une cabine d'ascenseur (26) apte à circuler dans une cage d'ascenseur (24), et des portes palières (4a, 4b, 4c), étant précisé :
qu'un contacteur de porte palière (6a) qui est disposé sur l'une des portes palières (4a) de l'installation d'ascenseur (22) s'ouvre, et
qu'un montage de sécurité (8, 8') est influencé sur la base de l'ouverture détectée du contacteur de porte palière (6a), et, en supplément,
qu'un circuit de surveillance (10) indépendant du circuit de sécurité (8) est influencé sur la base de l'ouverture détectée du contacteur de porte palière (6a),
étant précisé que l'installation d'ascenseur (22) est amenée par le montage de surveillance (10) dans un mode de sécurité si le contacteur de porte palière (6a) est ouvert et si la cabine d'ascenseur (26) ne se trouve pas à la hauteur de la porte palière (4a),
**caractérisé en ce que** le mode de sécurité activé à l'aide du montage de surveillance (10) est conservé en cas de fermeture du contacteur de porte palière (6a).

11. Procédé selon la revendication 10, étant précisé que le mode de sécurité est déclenché automatiquement.

12. Procédé selon la revendication 10, étant précisé que grâce au montage de surveillance (10) est généré un signal de préférence acoustique ou visuel, étant précisé que le signal est apte à attirer l'attention d'une personne sur un bouton d'arrêt d'urgence (18) du dispositif de surveillance (2).

13. Procédé selon l'une des revendications 10 à 12, étant précisé que le contacteur de porte palière (6a) de la porte palière (4a) disposée sur une cuvette de cage (28) est surveillé.
